# EUROPÄISCHE PATENTSCHRIFT

(11) **EP 0 339 053 B1**
(45) Veröffentlichungstag und Bekanntmachung des Hinweises auf die Patenterteilung: **18.03.1992**
(21) Anmeldenummer: 88905688.3
(22) Anmeldetag: 07.07.1988
(51) Int. Cl.: A47G 25/18

(54) **SCHWENKBARER MEHRFACHKLEIDERBÜGEL**
HINGED MULTIPLE COAT-HANGER
PORTE-VETEMENTS MULTIPLE ARTICULE

(30) Priorität: 24.09.1987 DE 8712870 U
(43) Veröffentlichungstag der Anmeldung: 02.11.1989
(73) Patentinhaber: RÖSCH, Wilhelm, D-45257 Essen (DE)
(72) Erfinder: RÖSCH, Wilhelm, D-45257 Essen (DE)
(74) Vertreter: Schulte, Jörg, Dipl.-Ing.
(86) Internationale Anmeldenummer: DE8800420
(87) Internationale Veröffentlichungsnummer: WO8902714

(56) Entgegenhaltungen:
- DE-A- 3 335 939
- DE-A-29 169 35
- US-A- 3 363 777
- US-A- 3 584 746

## Beschreibung

Die Erfindung betrifft einen Kleiderbügel zum gleichzeitigen Aufnehmen und Lagern mehrerer Kleidungsstücke.

Bekannt sind mehrere Kleidungsstücke gleichzeitig aufnehmende Kleiderbügel, wobei einem Tragteil mit einem Aufhängehaken mehrere parallel zueinander in der gleichen Ebene verlaufende Tragstangen zugeordnet sind. Bei dieser Art von Kleiderbügel ist von Nachteil, daß es ausgesprochen schwer ist, beispielsweise die einzelnen Hosen auf die unterschiedlichen Stangen aufzuschieben oder sie auch abzunehmen, ohne jeweils mit den daran befindlichen und bereits aufgehängten Hosen in Kollision zu geraten. Dieser bekannte Kleiderbügel hat die Form einer abgebogenen Mistgabel.

Das Einhängen der einzelnen Kleidungsstücke kann vereinfacht werden, wenn das Tragteil selbst bogenförmig ausgebildet und über ein Drehgelenk mit der hinteren Verbindungsstange verbunden ist (DE-A-29 16 935). Dann kann die Gesamtheit der meist fünf Tragstangen um dieses Gelenk einmal in die Senkrechte zum Lagern oder aber in die Waagerechte zum Abnehmen und Aufhängen der einzelnen Kleiderstücke geschwenkt werden. Dieses Dreh- oder Schwenkgelenk ist dabei selbsthemmend ausgebildet, um die Tragstangen beim Auffädeln beispielsweise der Hosen in der Vertikalen zu halten. Sind dann die Hosen aufgefädelt, werden Tragstangen in die Vertikale geschwenkt. Sie benötigen dann im Schrank weniger Platz. Nachteilig auch bei dieser Art von Kleiderbügel ist, daß bei mehreren derartigen Tragstangen das Einfädeln und Herausnehmen der Kleidungsstücke beispielsweise Hosen genauso schwierig ist. So müssen beispielsweise die Hosen sprichwörtlich eingefädelt werden, was dadurch erschwert ist, daß diese Tragstangen mit einem rutschhemmenden Kunststoff beschichtet sind, um nämlich nach dem Aufhängen der Hosen deren Herabgleiten zu vermeiden. Wegen dieser bestehenden Probleme werden in der Regel nicht alle fünf, sondern meist nur zwei oder drei der zu einer Gruppe zusammengefaßten Tragstangen in Benutzung genommen. Der damit zu erreichende Nutzen ist gegenüber dem angestrebten Ziel ausgesprochen gering. Aus der DE-A-17 78 353 ist ein Tragbügel bekannt, der horizontal aus einer Halterung ausziehbar ist, wobei der obere Teil des Tragbügels beispielsweise in entsprechenden Ösen geführt ist, die im an der Schrankdecke befestigt sind. Auf den unteren Teil des Tragbügels kann dann eine Hose oder ein ähnliches Kleidungsstück aufgelegt werden. Ähnlich ausgebildet und mit einem verlängerbaren Tragarm versehen ist der Bügel gemäß US-A-3 363 777. Nachteilig ist, daß ein Widerlager benötigt wird, um den Bügel jeweils in der Horizontalen zu halten, wenn er entweder nicht oder mit einem Kleidungsstück versehen ist. Der Bügel gemäß US-A-3 584 746 weist ein Tragteil mit einem Haken und mehreren darin schwenkbar gelagerten bogenförmigen Stangen auf. Auch hier behindern sich die mit Kleidungsstücken behängten Stangen gegenseitig, während die mit einzelnen Bügeln zu bestückende Schiene gemäß DE-A-33 35 939 keine Einheit darstellt und keine Erleichterung beim Beschicken mit neuen Kleidungsstücken vorsieht. Aus solchen Tragbügeln und Schienen läßt sich ohne weiteres kein Mehrfachkleiderbügel bilden, der einfach auf eine Kleiderstange gehängt werden kann oder sonst an irgendeinen Gegenstand wie beispielsweise die Tür des Kleiderschrankes.

Der Erfindung liegt die Aufgabe zugrunde, einen Mehrfachkleiderbügel zu schaffen, bei dem das Entnehmen und Behängen der Kleidungsstücke erleichtert und ohne den gesamten Kleiderbügel aus der Aufhängung zu befreien möglich ist.

Die Aufgabe wird erfindungsgemäß dadurch gelöst, daß der Kleiderbügel aus einem Tragteil mit je einem an den Enden des Tragteils angebrachten, schwenkbaren Aufhängehaken zum Aufhängen an einer Kleiderstange und mit mehreren, nebeneinander angeordneten Tragstangen besteht, wobei jede Tragstange aus zwei über einen U-Bogen verbundenen, oberen und unteren Stangen besteht, von denen die untere Stange zur Aufnahme des Kleidungsstückes entsprechend lang bemessen ist und um die Längsachse der hierzu parallel angeordneten oberen Stange gegenüber dem Tragteil horizontal begrenzt verschiebbar und zugleich im Tragteil drehbar ist.

Mit Hilfe eines solchen Kleiderbügels können jeweils zwei oder mehr Kleidungsstücke, vorzugsweise Hosen ohne einander zu behindern, aufgehängt oder vom Kleiderbügel abgenommen werden, wozu jeweils die behängte Tragstange herausgezogen wird, was aufgrund der teleskopartigen Ausbildung ohne Schwierigkeiten möglich ist. Dabei wirken vorteilhaft die jeweils in der Lagerposition verbleibenden Tragstangen mit aufgehängten Hosen als Widerlager für die in ihrer Nutzlänge verschiebbare, d.h. aus der Lagerposition in die Aufnahmeposition verschobene U-förmige Tragstange. Nach dem Abnehmen und Aufhängen einer anderen Hose oder auch ohne eine solche Hose wird dann die Tragstange wieder in die Ausgangsposition, d.h. die Lagerposition zurückgeschoben, so daß wieder das kompakte Paket bei mehr als zwei Tragstangen erreicht ist. Ein zu langes Ausfahren des Teleskops bzw. der teleskopartig ausgebildeten Tragstangen ist verhindert, weil endseitig jeweils Anschläge vorhanden sind. Da hier jede einzelne Tragstange im Tragteil für sich schwenkbar gelagert ist, ist sowohl das Behängen bzw. Abnehmen von Kleidungsstücken erleichtert und außerdem erreicht, daß dann, wenn die Kleider längere Zeit nicht gebraucht werden, durch einfaches Aushängen eines der Aufhängehaken eine sehr raumsparende Aufhängeposition zu erreichen ist. Insgesamt gesehen ergibt sich somit ein optimal engbauender, zwei oder fünf oder mehr parallel zueinander verlaufend angeordnete Tragstangen aufweisender Kleiderbügel, der leicht und sicher gehandhabt werden kann und der auch im behängten Zustand wenig Platz braucht. Das Tragteil weist endseitig in der gleichen Richtung offene und im Tragteil schwenkbar angeordnete Aufhängehaken auf. Das Tragteil kann durch Aushängen eines der Aufhängehaken aus der Horizontalen in die Vertikale geschwenkt werden. Die endseitige Anordnung der Aufhängehaken erleichtert die Handhabbarkeit. Sie können leicht über die Kleiderstange des Schrankes gehoben werden.

Nach einer zweckmäßigen Ausbildung der Erfindung ist vorgesehen, daß die Tragstangen beim Ausziehen die übrigen Tragstangen in der Lagerposition fixierend ausgebildet sind. Hierdurch soll verhindert werden, daß dann, wenn bereits eine Tragstange mit aufgehängtem Kleidungsstück aus der Lagerposition in die Entnahme- bzw. Aufnahmeposition gebracht ist, auch andere Stangen verschoben werden. Dadurch ist verhindert, daß das Gesamtpaket aus dem Gleichgewicht kommt, da durch die entsprechende Sperrung jeweils die Widerlagerfunktion durch die in der Lagerposition verbleibenden Stangen gewahrt ist.

Ein optimal dichtes Anliegen der einzelnen Tragstangen am Tragteil auch bei Belastung ist erfindungsgemäß dadurch möglich, daß das Tragteil zwischen den einzelnen, die Tragstangen aufnehmenden Bohrungen zumindest einseitig und parallel zu den Bohrungen verlaufende bogenförmige Nuten aufweist. Beim Aufhängen an einem der Aufhängehaken und entsprechendem Verschwenken des Tragteils legen sich die einzelnen Tragstangen in diese Nuten hinein und geben dem Gesamtsystem eine vorteilhaft gleichförmige Gewichtsauslastung. Dabei ist das Einschwenken der Tragstangen optimal dann möglich, wenn die Nuten den unteren Stangen entsprechend geformt und dem Abstand von oberer und unterer Stange entsprechend angeordnet sind.

Eine in gewisser Hinsicht doppelte Teleskopierbarkeit wird gemäß der weiteren Ausbildung der Erfindung dadurch erreicht, daß die obere Stange über den U-Bogen hinaus verlängert und die mit einer angepaßten Ausnehmung versehene untere Stange darauf verschieblich geführt angeordnet ist. Beide Stangen bilden somit ein echtes Teleskop, wozu die untere Stange rohrförmig ausgebildet ist, während die obere Stange über den U-Bogen weitergeführt und in die untere Stange einschiebbar ist. Denkbar ist es natürlich auch, nur mit dieser Teleskopierstange auszukommen.

Der erfindungsgemäße Kleiderbügel kann auch für Damenröcke verwendet werden, da endseitig der unteren Stange an deren Unterseite zum jeweiligen Ende offene Haken ausgebildet sind. Das Herausrutschen der Kleider bzw. Rockschlingen aus den Haken wird dabei verhindert, indem endseitig der Stange jeweils hintereinander zwei oder mehr Haken und ein Arretiernocken angeformt sind. Für die Röcke kann eine gewisse Vorspannung erreicht werden, indem zwischen verlängerter oberer Stange und der diese umgebenden und davorstoßend angeordneten unteren Stange ein Rückstoßelement, vorzugsweise eine Feder angeordnet ist. Die untere Stange wird somit durch die Feder auf maximaler Länge gehalten.

Das Anhängen an Türen und ähnlichen Gegenstände wird dadurch erleichtert, daß mindestens zwei der U-Bögen nach oben und zur den Stangen abgewandten Seite zu einem Türhaken verlängert sind, wobei dieser Türhaken eckig ausgebildet ist. Der horizontale Steg des Türhakens kann längenveränderlich und über eine Feder vorgespannt ausgebildet werden, so daß eine Anpassung an die Dicke des Gegenstandes, an dem der Kleiderhaken angehängt werden soll, ohne weiteres möglich ist. Das Hin- und Herschieben der Tragstangen wird dabei erleichtert, indem einerseits eine den U-Bogen und andererseits eine das freie Ende der unteren Stange umfassende und zugleich als Anschlag dienende Handhabe vorgesehen ist.

Die Erfindung zeichnet sich insbesondere dadurch aus, daß eine die Benutzung derartiger Mehrfachkleiderbügel wesentlich erleichternde Ausbildung der einzelnen Tragstangen geschaffen ist, die nämlich jeweils so verschoben werden können, daß jede einzelne der Tragstangen optimal mit dem jeweils vorgesehenen Kleidungsstück behängt werden kann. Die anderen in der Lagerposition verbleibenden Tragstangen bilden dabei das Widerlager, das dafür sorgt, daß das gesamte Paket des Kleiderbügels jeweils in der optimalen horizontalen Lage verbleibt. Erst nach dem Aufhängen bzw. Anhängen des jeweils vorgesehenen Kleidungsstückes wird die behängte bzw. belastete Tragstange in ihre Rastposition beziehungsweise Lagerposition zurückgeschoben und bildet dann mit den übrigen Stangen eine Tragebene beziehungsweise kann nun mit diesen zusammen so verschwenkt werden, daß die aufgehängten Kleidungsstücke mit dem Kleiderbügel zusammen ausgesprochen wenig Platz im Kleiderschrank benötigen.

Weitere Einzelheiten und Vorteile des Gegenstandes der Erfindung ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
Fig. 1 einen als Mehrfachkleiderbügel ausgebildeten Kleiderbügel in perspektivischer Darstellung
Fig. 2 einen Aufhängehaken in Seitenansicht
Fig. 3 den Kleiderbügel gemäß Fig. 1 in Ruhestellung mit nur einem aktivierten Aufhängehaken
Fig. 4 das Tragteil in Vorderansicht
Fig. 5 das Tragteil in Seitenansicht
Fig. 6 eine Tragstange in Seitenansicht
Fig. 7 eine Tragstange mit teleskopierbarer unterer Stange
Fig. 8 eine Seitenansicht einer Tragstange mit angeformten Haken für Röcke und
Fig. 9 einen an das hintere Ende einer Tragstange angeformter Türhaken.

Fig. 1 zeigt einen Kleiderbügel (1) in perspektivischer Ansicht, wobei mittig an das als Rechteckstab ausgebildete Tragteil (2) verläuft. Dieses Tragteil (2) hat an beiden Enden Aufhängehaken (3), von denen aber in Fig. 1 nur der eine wiedergegeben ist. In dem Tragteil (2) sind mehrere Tragstangen (4, 5) teleskopartig zu verschieben, wobei sich die Tragstangen (4, 5, 5′) in einer Position befinden, wo sie gerade günstig behängt werden können, während die Tragstange (4′) sich in der Ruheposition befindet, d.h. sie ist beispielsweise mit einer Hose behängt.

Die Tragstangen (4, 5, 4′, 5′) sind in Bohrungen (6) verschieblich und verschwenkbar angeordnet, so daß sich die aus oberer und unterer Stange (7, 8) bestehenden Tragstangen (4, 5) jeweils zusammen mit dem Tragteil (2) in eine Ruhe-oder Aktivposition bringen lassen.

Das Behängen bzw. Abnehmen der Kleidungsstücke wird durch diese als Teleskop wirkenden Tragstangen (4, 5) wesentlich erleichtert, wobei ein Herausschieben oder zu weites Verschieben der einzelnen Tragstangen (4, 5) durch endseitig der oberen Stangen (7) angeordnete Anschläge (9) verhindert wird. Durch diesen Anschlag (9) und den auf der gegenüberliegenden Seite liegenden Anschlag (9′) wird der Teleskopierweg (1o) wirksam begrenzt, so daß die optimale Lage des Kleiderbügels (1) insgesamt erhalten bleibt, unabhängig davon, in welcher Teleskoplage sich die einzelnen Tragstangen (4, 5) gerade befinden.

Die beiden Stangen (7, 8) bilden zussammen mit dem sie verbindenden U-Bogen (11) ein stabiles Ganzes, das als solches über die obere Stange (7) im Vollmaterialstab (12), der das Tragteil (2) darstellt, hin- und hergeschoben werden kann.. Durch die entsprechende Breite des Vollmaterialstabes (12) ist eine sichere Lagerung der Tragstangen (4, 5) unabhängig von der jeweiligen Position gewährleistet.

Fig. 2 zeigt einen Aufhängehaken (3). Diese Aufhängehaken (3) sind kreisförmig ausgebildet, wobei ein Kreissegment zur Bildung einer Hakenöffnung (14) ausgespart ist. Diese Hakenöffnung (14) liegt unterhalb des Kreismittelpunktes (15), um ein versehentliches Herausrutschen oder Herabgleiten des Kleiderbügels (1) aus der von den Aufhängehaken (3) umgebenden Kleiderstange zu vermeiden. Auf der Innenkante des Aufhängehakens (3) ist eine Belastungsfläche (16) angedeutet. Diese ist glatt,um ein automatisches Einpendeln des Kleiderbügels (1) zu erreichen.

Zur Verbindung mit dem Tragteil (2) oder einem entsprechenden später noch erläuternden Ansatz ist am einen Ende der Hakenöffnung (14) ein Schwenkkranz (17) ausgebildet, der von der Einschubbegrenzung (18) und dem Rastkranz (19) begrenzt ist. Der Rastkranz (19), bei dem es sich gegenüber dem Schwenkkranz (17) um eine Verdickung handelt, ist mit einem längeren Einschnitt (2o) versehen, um hier eine Art Feder zu schaffen, die das Einschieben und ein anschließendes Festlegen im Tragteil (2) erleichtern soll. So kann der Aufhängehaken ohne großen Aufwand am Tragteil (2) schwenkbar angebracht werden.

Fig. 3 zeigt die Ruheposition, bei der der gesamte Kleiderbügel (1) nur an einem einen endseitig angebrachten Aufhängehaken (3) befestigt ist. Der untere Haken (22) dagegen befindet sich außer Einsatz. Er wird nur benötigt, wenn der Kleiderbügel (1) in die aus Fig. 1 ersichtlichen Position gebracht und zum Beispiel mit Kleidern behängt werden soll.

Die einzelnen Aufhängehaken (3, 22) sind an seitlich versetzten Ansätzen (23) angebracht, wozu diese mit einer Bohrung (24) ausgerüstet sind. Die jeweils untere Stange (8) ist in der aus Fig. 3 ersichtlichen Position einschließlich ihrer Kunststoffbeschichtung (25) in die Nut (26 bzw. 27) des Tragteils (2) hineingerutscht, so daß nach Fig. 3 eine fast senkrechte Lage des Tragteils (2) auch mit aufgehängten Kleidern zu erreichen ist und damit ein optimal geringer Platzbedarf.

Die einzelnen Nuten (26, 27) verlaufen jeweils parallel zu den Bohrungen (28, 29, 6), wie auch die Fig. 4 und 5 verdeutlichen, wo das Tragteil (2) in Vorderansicht und Seitenansicht wiedergegeben ist. Während die Nut (26, 27) nach Fig. 3 als eine Art Einschnitt ausgebildet ist, zeigt Fig. 5 diese als bogenfömige Ausnehmungen.

Fig. 6 zeigt eine der Tragstangen (4) in Seitenansicht, wobei noch einmal deutlich wird, daß nur der U-Bogen (11) und die untere Stange (8) zweckmäßigerweise mit einer Kunststoffbeschichtung (25) versehen ist. Dadurch bildet sich endseitig im Bereich der oberen Stange (7) der gewünschte zusätzliche Anschlag (9'), während der notwendige Anschlag (9) am freien Ende ausgebildet ist. Er wird durch eine Verdickung (3o) erreicht, in der eine Kerbe (31) vorgesehen ist, um so nach dem Zusammenpressen ein Einführen in die Bohrungen (6, 28, 29) des Tragteils (2) zu ermöglichen.

Fig. 7 zeigt eine weitere zweckmäßige Ausführung, wobei hier die untere Stange (8) zusätzlich oder auch allein als Teleskop ausgebildet ist. Hierzu ist die obere Stange (7) über den U-Bogen (11) hinaus geführt, so daß die mit einer entsprechenden Ausnehmung (32) ausgerüstete untere Stange (8) darübergeschoben werden kann. Auch hier ist ein Anschlag (9˝) so angeordnet, daß der Teleskopierweg (1o) entsprechend begrenzt ist. Bei der aus Fig. 7 ersichtlichen Ausführung kann ein oder es können auch beide Teleskopierwege (1o, 1o′) ausgenutzt werden.

Die in Fig. 8 wiedergegebene Ausführungsform zeichnet sich zunächst einmal durch eine höhere Stabilität aus, die durch die besondere Formgebung des U-Bogens sowie auch der unteren Tragstange gekennzeichnet ist. Um mit dem Kleiderbügel gleichzeitig auch Röcke einfach aufhängen und anordnen zu können, sind an die untere Stange (8) jeweils Haken (34, 35, 34′) angeformt. Die Hakengruppen (34, 35 und 34′) sind zur entgegengesetzten Seite und zwar jeweils gegen die Enden der unteren Stange (8) hin offen, wobei die Öffnung des jeweils ersten Hakens (34, 34′) über einen Arretiernocken (36) begrenzt ist, so daß einmal eingehängte Kleidungsstücke nicht so leicht herausrutschen können.

Die besondere Formgebung des U-Bogens (11) dient gleichzeitig als Handhabe (37) für das Aus- und Einziehen der Stangen (7, 8). Entsprechend ist auch das freie Ende der Tragstange (8) mit einer ähnlich geformten Handhabe (38) bestückt. Beide Handhaben (37, 38) dienen dabei gleichzeitig als Anschlag (9) und sind mit einem Arretiernocken (36) bestückt, der weiter oben bereits beschrieben ist.

Fig. 9 zeigt insofern eine ergänzende Ausführung, als hier der U-Bogen (11) jeweils einen Türhaken und zwar hier einen eckigen Türhaken (39) bildend verlängert und abgekantet ist. Bei der aus Fig. 9 ersichtlichen Ausführungsform ist der horizontale Steg (4o) verlängerbar ausgebildet, so daß bei dieser Ausbildung eine optimale Anpassung an den jeweiligen Gegenstand möglich ist, an den der Kleiderbügel (1) angehängt werden soll. Dabei reicht es, daß von den fünf Tragstangen (4, 5) die beiden äußeren Türhaken (39) aufweisen.

## Patentansprüche

1. Kleiderbügel zum gleichzeitigen Aufnehmen und Lagern mehrerer Kleidungsstücke, bestehend aus einem Tragteil (2) mit je einem an den Enden des Tragteils (2) angebrachten, schwenkbaren Aufhängehaken (3, 22) zum Aufhängen an einer Kleiderstange und mit mehreren, nebeneinander angeordneten Tragstangen (4, 5), wobei jede Tragstange aus zwei über einen U-Bogen (11) verbundenen, oberen und unteren Stangen (7, 8) besteht, von denen die untere Stange (8) zur Aufnahme des Kleidungsstückes entsprechend lang bemessen ist und um die Längsachse der hierzu parallel angeordneten oberen Stange (7) gegenüber dem Tragteil (2) horizontal begrenzt verschiebbar und zugleich im Tragteil drehbar ist.

2. Kleiderbügel nach Anspruch 1, **dadurch gekennzeichnet,** daß die Tragstangen (4, 5) beim Ausziehen die übrigen Tragstangen in der Lagerposition fixierend ausgebidlet ausgebildet sind.

3. Kleiderbügel nach Anspruch 1, **dadurch gekennzeichnet,** daß das Tragteil (2) zwischen einzelnen, die Tragstangen (4, 5...) aufnehmenden Bohrungen (6, 28, 29) zumindest einseitig und parallel zu den Bohrungen verlaufende bogenförmige Nuten (26, 27) aufweist.

4. Kleiderbügel nach Anspruch 1 und Anspruch 3, **dadurch gekennzeichnet,** daß die obere Stange (7) über den U-Bogen (11) hinaus verlängert und die mit einer angepaßten Ausnehmung (32) versehene untere Stange (8) darauf verschieblich geführt angeordnet ist.

5. Kleiderbügel nach Anspruch 1, **dadurch gekennzeichnet,** daß endseitig der unteren Stange (8) an deren Unterseite zum jeweiligen Ende offene Haken (34, 35) ausgebildet sind.

6. Kleiderbügel nach Anspruch 1 und Anspruch 5, **dadurch gekennzeichnet,** daß dem jeweils endseitig ersten Haken (34) ein Arretiernocken (36) vorgeordnet ist.

7. Kleiderbügel nach Anspruch 1, **dadurch gekennzeichnet,** daß mindestens zwei der U-Bögen (11) nach oben und zur den Stangen (7, 8) abgewandten Seite zu einem Türhaken (39) verlängert sind.

8. Kleiderbügel nach Anspruch 7, **dadurch gekennzeichnet,** daß der horizontale Steg (4o) des Türhakens (39) längenveränderlich und über eine Feder vorgespannt ausgebildet ist.

## Claims

1. Clothes hanger for simultaneously holding and storing several articles of clothing, consisting of a carrier part (2) with a respective pivotal suspension hook (3, 22), which is arranged at the ends of the carrier part (2), to be suspended on a clothes' rod and with several carrier rods (4, 5) arranged next to one another, wherein each carrier rod consists of two upper and lower rods (7, 8) which are connected via a U-shaped bend (11) and of which the lower rod (8) is dimensioned appropriately long to hold the article of clothing and is horizontally movable to a limited extent relative to the carrier part (2) and is at the same time rotatable in the carrier part round the longitudinal axis of the upper rod (7) arranged parallel to the lower rod (8).

2. Clothes hanger according to claim 1, characterised in that the carrier rods (4, 5), when pulled out, are designed to fix the other carrier rods in the storage position.

3. Clothes hanger according to claim 1, characterised in that, between individual bores (6, 28, 29) receiving the carrier rods (4, 5 ...), the carrier part (2) has arc-shaped grooves (26, 27) extending at least on one side and parallel to the bores.

4. Clothes hanger according to claim 1 and claim 3, characterised in that the upper rod (7) is extended beyond the U-shaped curve (11) and the lower rod (8) provided with an adapted recess (32) is movably guided thereon.

5. Clothes hanger according to claim 1, characterised in that hooks (34, 35) which are open to the respective end of the lower rod (8) on the underside thereof are constructed at the end of the lower rod (8).

6. Clothes hanger according to claim 1 and claim 5, characterised in that a fixing nose (36) precedes the respective first hook (34) at the end.

7. Clothes hanger according to claim 1, characterised in that at least two of the U-shaped curves (11) are extended upwardly and to the side remote from the rods (7, 8) to a door hook (39).

8. Clothes hanger according to claim 7, characterised in that the horizontal web (40) of the door hook (39) is constructed so as to be variable in length and pretensioned by a spring.

## Revendications

1. Cintre pour recevoir et stocker simultanément plusieurs pièces de vêtement, constitué d'une pièce porteuse (2) avec un crochet de suspension (3,22) pivotant pour suspendre à une tringle à vêtements monté à chacune des extrémités de la pièce porteuse (2), et avec plusieurs tringles porteuses (4,5) disposées côte-à-côte, chaque tringle porteuse étant constituée de deux tringles supérieure et inférieure (7,8) reliées par un arc en forme de U (11), dont la tringle inférieure (8) est dimensionnée en longueur en correspondance pour recevoir la pièce de vêtement et peut coulisser horizontalement de manière limitée par rapport à la pièce porteuse (2) autour de l'axe longitudinal de la tringle supérieure parallèle (7) qui lui est adjointe et peut pivoter à la fois dans la pièce porteuse.

2. Cintre selon la revendication 1, caractérisé en ce que les tringles porteuses (4,5) sont réalisées de manière à fixer les autres tringles porteuses en position de stockage lorsqu'on les tire vers l'extérieur.

3. Cintre selon la revendication 1, caractérisé en ce que la pièce porteuse (2) présente, entre des alésages (6,28,29) individuels recevant les tringles porteuses (4,5,...), des rainures (26,27) en forme d'arc s'étendant au moins d'un côté et parallèlement aux alésages.

4. Cintre selon la revendication 1 et la revendication 3, caractérisé en ce que la tringle supérieure (7) est prolongée au-dessus de l'arc en forme de U (11) et la tringle inférieure (8), munie d'un évidement (32) assorti, est disposée, guidée dessus à coulissement.

5. Cintre selon la revendication 1, caractérisé en ce que des crochets (34,35) ouverts vers l'extrémité respective sont formés du côté des extrémités de la tringle inférieure (8) sur sa face inférieure.

6. Cintre selon la revendication 1 et la revendication 5, caractérisé en ce qu'une saillie d'arrêt (36) est disposée avant le premier crochet (34) respectif du côté de l'extrémité.

7. Cintre selon la revendication 1, caractérisé en ce qu'au moins deux des arcs en forme de U (11) sont prolongés vers le haut et du côté opposé aux tringles (7,8) pour former un crochet de porte (39).

8. Cintre selon la revendication 7, caractérisé en ce que la branche horizontale (40) du crochet de porte (39) est réalisée à longueur modifiable et précontrainte par un ressort.
